# FASCICULE DE BREVET EUROPEEN

(11) **EP 0 099 273 B1**
(45) Date de publication et mention de la délivrance du brevet: **20.08.1986**
(21) Numéro de dépôt: 83401095.1
(22) Date de dépôt: 31.05.1983
(51) Int. Cl.: B06B 1/18, E04G 21/08

(54) **Vibrateur à air comprimé à injection d'air variable en fonction de la position de la palette**
Druckluftvibrator mit variabler Luftzufuhr in Abhängigkeit der Blattstellung
Vibrator driven by compressed air with variable air injection in relation to the vane position

(30) Priorité: 01.07.1982 FR 8211880
(43) Date de publication de la demande: 25.01.1984
(73) Titulaire: PROCEDES TECHNIQUES DE CONSTRUCTION, 75848 ParisCedex 17 (FR)
(72) Inventeur: Legrand, Serge, F-77270 Villeparisis (FR)
(74) Mandataire: Marquer, Francis

## Description

L'invention se rapporte aux vibrateurs pneumatiques à béton du type comportant un valseur mobile à l'intérieur d'une chemise et roulant, soit sur la paroi intérieure de ladite chemise, soit autour d'une pièce fixe coaxiale à la chemise, une palette coulissant dans une fente radiale ménagée dans le valseur ou la pièce fixe, une canalisation d'amenée d'air comprimé, ménagée au centre de la pièce centrale, valseur ou pièce fixe, et une canalisation d'évacuation de l'air comprimé, ménagée dans l'épaisseur de ladite pièce centrale, au moins un passage reliant ladite canalisation d'évacuation à l'espace compris entre la pièce centrale et la pièce dans laquelle elle roule, et au moins un évidement longitudinal ménagé dans l'épaisseur de la palette pour relier ladite canalisation d'amenée audit espace.

Un vibrateur de ce genre fait, en particulier, l'objet du brevet US-A-3 672 639 (WADENSTEIN). Dans ce brevet, il est simplement indiqué que l'évidement ménagé dans la palette est tel que lorsque la palette est totalement enfoncée, elle empêche le passage d'air et, d'autre part, que diverses dispositions permettent de faire passer l'air sous la partie basse de là palette (c'est-à-dire la partie la plus proche du centre du vibrateur), ceci pour alimenter les divers évidements.

L'expérience a montré que de tels vibrateurs présentent l'inconvénient de comporter un excès d'injection d'air en début de cycle, c'est-à-dire dans la phase de leur fonctionnement qui suit le moment où le contact du valseur avec la chemise se fait au niveau de l'évidement, et une insuffisance d'injection d'air dans une phase ultérieure. Il en résulte, en début de cycle, une augmentation des fuites internes dues à l'excès de pression dans la chambre d'admission et, dans la phase ultérieure, un freinage du mouvement et une perte de puissance vibratoire. La présente invention se propose de supprimer cet inconvénient en faisant varier l'injection d'air en fonction de la vitesse de variation du volume de la chambre d'admission.

Plus précisément, comme la vitesse de croissance du volume de la chambre d'admission augmente à partir du début du cycle, passe par un maximum et diminue ensuite, l'invention prévoit de compenser l'effet de ces variations en faisant croître linéairement la section utile du ou des passages d'injection d'air qui relient les canalisations d'amenée à la chambre d'admission, au fur et à mesure que la palette sort de la fente en s'éloignant du point de contact.

Suivant un mode d'exécution préféré, lesdits passages étant constitués, de façon connue en soi, par des évidements longitudinaux ménagés dans l'épaisseur de la palette, l'invention prévoit de donner à ces évidements une section transversale croissant linéairement depuis le bord extérieur de la palette en contact avec la chemise ou . le valseur, vers son bord intérieur à la canalisation d'amenée ou à la fente. De préférence, lesdits évidements ont une section trapézoïdale ou triangulaire dans un plan perpendiculaire à l'axe de la chemise.

Les avantages, ainsi que les particularités de l'invention, apparaîtront clairement à la lumière de la description ci-après.

Au dessin annexé :
La figure 1 est une coupe transversale schématique d'un vibrateur conforme à un mode d'exécution préféré de l'invention ;
la figure 2 est une vue en perspective de la palette, et
ta figure 3 est une coupe transversale schématique d'un vibrateur conforme à une variante.

Le vibrateur représenté à la figure 1 comprend une chemise cylindrique 1 fermée à ses deux bases par deux joues, non figurées, perpendiculaires à son axe. Un valseur cylindrique 2 roule à l'intérieur de cette chemise et est maintenu, dans le sens longitudinal, par les deux joues.

Une canalisation 21 d'amenée d'air comprimé est forée longitudinalement dans le valseur ; elle est centrée sur l'axe de celui-ci et communique, à son extrémité supérieure, avec une conduite d'arrivée d'air, non figurée, qui traverse un trou central ménagé dans la joue supérieure. La canalisation 21 débouche dans la chambre d'admission CA par des passages 31-32-33 formés par des évidements longitudinaux ménagés dans l'épaisseur de la palette 3. Celle-ci coulisse dans une fente longitudinale ménagée radialement dans le valseur, son bord extérieur étant constamment en contact étanche avec la paroi interne de la chemise 1, tandis que son bord intérieur est plus ou moins enfoncé dans la canalisation 21 ou la fente.

Une canalisation 22 d'évacuation de l'air comprimé est également forée longitudinalement dans le valseur et débouche vers l'espace en forme de croissant compris entre le valseur et la chemise par des portions de conduit, telles que 221, distribuées sur toute sa longueur. L'air détendu pénètre par ces. portions de conduit et, au sommet de la canalisation 22, aboutit par exemple à une gorge circulaire d'évacuation (non figurée) ménagée dans la joue supérieure et reliée à un conduit d'échappement qui traverse ladite joue.

Ces dispositions sont analogues à celles décrites dans le brevet susvisé, sauf que les conduits d'amenée et d'évacuation ménagés dans le valseur sont inversés, ce qui simplifie le circuit d'air, et que les trous de communication entre la fente et la chambre d'admission sont remplacés par les évidements 31-32-33. Suivant une particularité essentielle du dispositif décrit, ces évidements ont une section transversale croissante depuis le bord extérieur de la palette vers son bord intérieur. De préférence, comme le montre la figure 2, lesdits évidements ont une section transversale trapézoïdale. Plus précisément, cha- - cun d'eux a la forme d'un prisme droit dont les bases, perpendiculaires à l'axe de la chemise, sont des trapèzes ou des triangles rectangles. La section utile d'un tel passage est un rectangle A B C D perpendiculaire au plan de la palette, de longueur constante et de largeur décroissante depuis le bord intérieur jusqu'au bord extérieur de celle-ci. Il est évident que la section de sortie de l'air comprimé dans la chambre d'admission est alors constituée par une sorte de fente dont la largeur croît au fur et à mesure que la palette sort de son logement dans le valseur, c'est-à-dire qu'elle s'éloigne du point de contact du valseur avec la chemise. Dans ce mouvement, la vitesse de croissance du volume de la chambre d'admission passe par un maximum, comme on l'a expliqué ci-dessus. Dans la première phase du cycle, entre la position de coïncidence de la palette avec le point de contact et la position qui correspond au maximum, il est possible de compenser cette croissance très rapide du volume de la chambre d'admission par une croissance convenable de la section de sortie de l'air, obtenue par un dimensionnement approprié de la section variable de passage, pour obtenir finalement une pression sensiblement constante dans la chambre d'admission. Dans la deuxième phase du cycle, après le maximum, qui correspond évidemment à la position OM, figure 1, pour laquelle la palette commence à se rétracter, la section de sortie de l'air va décroître, ce qui compense la réduction de la vitesse de croissance du volume de la chambre d'admission.

Dans la variante de la figure 3, le valseur 2 est un anneau cylindrique et tourne autour d'une pièce fixe supplémentaire 4, également en forme d'anneau cylindrique, coaxiale à la chemise 1. La palette 3 s'enfonce alors dans une fente ménagée radialement dans la paroi de la pièce 4 et s'appuie sur la paroi intérieure du valseur. La canalisation 41 d'amenée de l'air comprimé est constituée par l'orifice axial de la pièce 4, tandis que la canalisation 42 d'évacuation est forée longitudinalement dans la pièce 4.

La canalisation 41 communique avec l'espace en forme de croissant compris entre le valseur 2 et la pièce supplémentaire 4 par les évidements tels que 32 ménagés dans la palette et qui peuvent être similaires à ceux de la figure 2, tandis que la canalisation 42 communique avec ledit espace par des portions de conduit, telles que 421, distribuées sur toute la longueur de ladite canalisation.

Le fonctionnement du vibrateur de la figure 3 est, en ce qui concerne l'injection d'air comprimé, le même que celui du vibrateur de la figure 1.

## Revendications

1. Vibrateur pneumatique comportant un valseur (2) mobile à l'intérieur d'une chemise (1) et roulant soit, sur la paroi intérieure de ladite chemise, soit autour d'une pièce fixe (4) coaxiale à la chemise, une palette (3) coulissant dans une fente radiale ménagée dans le valseur (12) ou la pièce fixe (4), une canalisation (21 ou 41) d'amenée d'air comprimé, ménagée au centre de la pièce centrale, valseur ou pièce fixe, et une canalisation (22 ou 42) d'évacuation de l'air comprimé, ménagée dans l'épaisseur de ladite pièce centrale, au moins un passage (221 ou 421) reliant ladite canalisation d'évacuation à l'espace compris entre la pièce centrale et la pièce dans laquelle elle roule et au moins un évidement longitudinal. (31-32-33) ménagé dans l'épaisseur de la palette pour relier ladite canalisation d'amenée (21 ou 41) audit espace, caractérisé en ce que lesdits évidements (31-32-33) ont une section transversale croissant linéairement depuis le bord extérieur de la palette jusqu'au bord intérieur de celle-ci.

2. Vibrateur selon la revendication 1, caractérisé en ce que lesdits évidements ont une section trapézoïdale ou triangulaire dans un plan perpendiculaire à l'axe de la chemise.

## Claims

1. A vibrator driven by compressed air, comprising a wobble piece (2) movable inside a sleeve (1) and rolling either on the inner wall of said sleeve or around a fixed member (4) coaxial to the sleeve, a vane (3) sliding in a radial slot provided in the wobble piece (2) or the fixed member (4), a channel (21 or 41) for supplying compressed air, provided in the center of the central member, the wobble piece or the fixed member, and a channel (22 or 42) for discharging compressed air provided in the thickness of said central member, at least one passage (221 or 421) connecting said discharge channel to the space comprised between the central member and the member wherein it rolls, and at least one longitudinal recess (31-32-33) provided in the thickness of the vane for connecting said supply channel (21 or 41) to said space, characterized in that said recesses (31-32-33) have a cross section increasing linearly form the outer edge of the vane to the inner edge thereof.

2. Vibrator according to claim 1, characterized in that said recesses have a trapezoidal or triangular section in a plane perpendicular to the axis of the sleeve.

## Patentansprüche

1. Druckluftvibrator mit einem Epizykloidalteil (2) das im Inneren eines Mantels (1) beweglich ist und entweder auf der Innenwand des Mantels rollt oder aber um ein festes, zum Mantel koaxiales Teil (4) herum, einem Kanal (21 oder 41) für die Druckluftzufuhr, der im Zentrum des Mittelteils, des Epizykloidalteils oder des festen Teils vorgesehen ist und einem Kanal (22 oder 42) zur Druckluftabfuhr, der in der Dicke des besagten Mittelteils angeordnet ist, mindestens einem Durchlass (221 oder 421), welcher besagten Abfuhrkanal mit dem Raum zwischen dem Mittelteil und dem Teil in welchem es rollt verbindet und mindestens einer Längsaussparung (31-32-33), die in der Dicke des Blatts angebracht ist, um besagten Zufuhrkanal (21 oder 41) mit besagtem Raum zu verbinden, dadurch gekennzeichnet, dass besagte Aussparungen (31-32-33) einen linear vom äusseren Rand des Blatts zum inneren Rand desselben hin zunehmenden Querschnitt besitzt.

2. Vibrator nach Anspruch 1, dadurch gekennzeichnet, dass besagte Aussparungen in einer Ebene senkrecht zur Achse des Mantels einen trapezförmigen oder dreieckigen Querschnitt besitzen.
